# EUROPÄISCHE PATENTSCHRIFT

(11) **EP 2 220 315 B1**
(45) Veröffentlichungstag und Bekanntmachung des Hinweises auf die Patenterteilung: **10.12.2014**
(21) Anmeldenummer: 08799962.9
(22) Anmeldetag: 20.10.2008
(51) Int. Cl.: E05D 15/40, E05F 1/10, E05F 15/12

(54) **MÖBELANTRIEB**
FURNITURE DRIVE
ENTRAÎNEMENT POUR MEUBLE

(30) Priorität: 20.12.2007 AT 20762007
(43) Veröffentlichungstag der Anmeldung: 25.08.2010
(73) Patentinhaber: Julius Blum GmbH, 6973 Höchst (AT)
(72) Erfinder: BRÜSTLE, Klaus, A-6973 Höchst (AT)
(74) Vertreter: Gangl, Markus
(86) Internationale Anmeldenummer: PCT/AT2008/000379
(87) Internationale Veröffentlichungsnummer: WO 2009/079671

(56) Entgegenhaltungen:
- EP-A1- 1 710 380
- WO-A-2006/099645
- WO-A-2008/134786
- WO-A-2008/135315

## Beschreibung

Die vorliegende Erfindung betrifft einen Möbelantrieb, mit den Merkmalen des Oberbegriffs des Anspruchs 1.

Derartige Möbelantriebe werden üblicherweise direkt oder indirekt über Trägerelemente an einer Wandung des Möbelkorpus anliegend befestigt.

Die Druckschrift EP 1 801 339 A2 offenbart einen Antrieb zum Antreiben eines bewegbar gelagerten Flügels (z. B. Schiebetür) mit ersten und zweiten Befestigungsstellen zur aufliegenden Befestigung (siehe Fig. 10) oder zur versenkten Befestigung (siehe Fig. 9) auf bzw. in einer Schiene. Der Antrieb weist lösbar befestigte Baueinheiten auf mit sowohl elektrischen (z. B. Motor) als auch mechanischen Komponenten (mechanischer Antrieb, z.B. Feder).

Die weiter genannten Druckschriften DE 103 22 682 A1, EP 1 456 038 A2, EP 1 710 380 A1 und KR 20040003554 A illustrieren den Stand der Technik im Zusammenhang mit versenkt befestigten Möbelantrieben in einer Wandung eines Möbelkorpus.

Weiterer Stand der Technik ist in der Druckschrift WO 2006/099645 A und den nicht vorveröffentlichten Drückschriften WO 2008/134786 A und WO 2008/135315 A gezeigt.

In den letzten Jahren sind vermehrt Möbelantriebe vorgeschlagen worden, welche elektromotorische Komponenten aufweisen. Im Vergleich zu rein mechanischen Möbelantrieben, sind solche elektrische Möbelantriebe meist größer gebaut. Häufig sind zum Antreiben eines Möbelteils zwei Möbelantriebe notwendig, welche beispielsweise an einander gegenüberliegenden Wandungen des Möbelkorpus montiert sein können. Es reicht jedoch meistens aus, wenn nur einer der Möbelantriebe als elektrischer Möbelantrieb ausgeführt ist, während der andere Möbelantrieb rein mechanisch funktioniert. Auch wenn die beiden Möbelantriebe an sich vom selben Bautyp sind, wird jedoch der elektrische Möbelantrieb üblicherweise größer bauen, aufgrund der In ihm (meist zusätzlich zu den mechanischen Komponenten) vorhandenen elektrischen Komponenten.

Dies bringt das Problem mit sich, dass in ein und demselben Möbelkorpus an einander gegenüberliegenden Wandungen unterschiedlich viel Platz für den jeweiligen Möbelantrieb benötigt wird. Es ist daher beispielsweise notwendig, Führungssysteme für das bewegbare Möbelteil an unterschiedlichen Stellen im Möbelkorpus zu positionieren, je nachdem, ob das Führungssystem an der Wandung mit dem rein mechanischen Möbelantrieb oder an der Wandung mit dem (auch) elektrische Komponenten aufweisenden Möbelantrieb angeordnet werden soll.

Diese Überlegungen gelten aber nicht nur im Vergleich zwischen rein mechanischen und auch elektrische Komponenten aufweisenden Möbelantrieben. Es ist beispielsweise auch denkbar, von zwei in einem Möbelkorpus zum gemeinsamen Antreiben eines Möbelteils befestigten Möbelantrieben nur einen der Möbelantriebe mit einer erweiterten mechanischen Funktionalität, welche mit einer vergrößerten Baugröße des Möbelantriebs verbunden ist, auszustatten.

Unabhängig davon kann es auch in solchen Fällen, bei denen ein einziger Möbelantrieb zum Antreiben eines Möbelteils vorgesehen ist, Einbausituationen geben, bei welchen ein Möbelantrieb mit einer bestimmten Baugröße aufgrund der Platzsituation im Möbelkorpus nur sehr schwer oder überhaupt nicht in an sich üblicher Weise an einer Wandung des Möbelkorpus anliegend montiert werden kann.

Aufgabe der Erfindung ist es, einen gattungsgemäßen Möbelantrieb derart weiterzubilden, dass er unter Behebung der oben diskutierten Probleme eine größere Einsetzbarkeit aufweist.

Diese Aufgabe wird durch einen Möbelantrieb mit den Merkmalen des Anspruchs 1 gelöst.

Durch das Vorsehen eines zweiten Sets von Befestigungsstellen, wird es ermöglicht ein und denselben Möbelantrieb wahlweise an einer Wandung des Möbelkorpus anliegend oder wenigstens teilweise versenkt in einer Ausnehmung der Wandung zu befestigen.

In jenen Fällen, in welchen zwei Möbelantriebe gemeinsam zum Antreiben eines einzigen Möbelteils vorgesehen sind, wobei einer der Möbelantriebe aufgrund einer zusätzlichen Funktionalität (mechanisch oder elektrisch) eine größere Bauform aufweist, ermöglicht es die Erfindung, den die größere Bauform aufweisenden Möbelantrieb derart versenkt in einer Wandung des Möbelkorpus anzuordnen, dass der über die Wandung hinaus stehende Teil, höchsten den gleichen Platzbedarf aufweist, wie der an der anderen Wandung angeordnete von vornherein kleinere Möbelantrieb.

Andererseits ermöglicht es die Erfindung auch, beim Einsatz eines alleinigen Möbelantriebs diesen in solchen Fällen, in denen der zur Verfügung stehende Platz für den Möbelantrieb geringer ist als sonst, den Möbelantrieb hinreichend weit in der Wandung des Möbelkorpus versenkt anzuordnen.

Weitere vorteilhafte Ausführungsformen der Erfindung sind in den abhängigen Ansprüchen definiert.

Schutz wird ebenso begehrt für einen Möbelkorpus mit einem erfindungsgemäßen Möbelantrieb, wobei der Möbelantrieb über sein zweites Set von Befestigungsstellen wenigstens teilweise versenkt in einer Ausnehmung einer Wandung des Möbelkorpus montiert ist.

Beispiele für Möbelteile, welche durch einen erfindungsgemäßen Möbelantrieb antreibbar sind, sind Klappen oder Türen.

Die Befestigungsstellen des ersten und/oder zweiten Sets können in vielfältiger Weise ausgebildet sein. Beispielsweise ist es denkbar, die Befestigungsstellen als Löcher für die Aufnahme von Befestigungsmittel wie Bolzen oder Schrauben in an sich bekannter Weise auszubilden. Alternativ könnten auch Schnappverbindungen zum Einsatz kommen. Weitere Alternativen sind vorstellbar.

Weitere Vorteile und Einzelheiten der Erfindung ergeben sich anhand der Figuren sowie der dazugehörigen Figurenbeschreibung. Dabei zeigen:
- Fig. 1: schematisch zwei Wandungen eines Möbelkorpus mit zwei montierten Möbelantrieben gemäß dem Stand der Technik,
- Fig. 2: einen erfindungsgemäßen Möbelantrieb,
- Fig. 3: die in Fig. 1 dargestellte Situation bei Einsatz eines erfindungsgemäßen Möbelantriebs,
- Fig. 4: eine perspektivische Ansicht eines an einer Wandung montierten erfindungsgemäßen Möbelantriebs in einer ersten Einbausituation,
- Fig. 5: den in Fig. 4 dargestellten erfindungsgemäßen Möbelantrieb in einer zweiten Einbausituation und
- Fig. 6: eine Draufsicht auf die in Fig. 5 dargestellte Wandung mit montierten erfindungsgemäßen Möbelantrieb von der anderen Seite.

Fig. 1 zeigt schematisch zwei Wandungen 2, 3 ein und desselben Möbelkorpus, wobei an beiden Wandungen 2, 3 ein Möbelantrieb 1, 4 für ein nicht dargestelltes Möbelteil (hier: Klappe) montiert ist. Der in Fig. 1 linksseitig angeordnete Möbelantrieb 4 ist als rein mechanische Stelleinheit ausgebildet und dient daher einerseits dazu, eine sichere Führung des Möbelteils zu garantieren und andererseits das Gewicht des Möbelteils durch Federmechanismen annähernd zu kompensieren.

Der in Fig. 1 rechtsseitig angeordnete Möbelantrieb 1 ist an sich von der selben Bauform wie der linke Möbelantrieb 4, weist jedoch zusätzlich eine Baueinheit 5 auf, in der ein Elektromotor samt Getriebe zur Ausübung einer Antriebskraft auf den Schwenkarm 6 des Möbelantriebs 1 angeordnet ist.

Erkennbar ist die ungünstige Situation, dass die beiden Möbelantriebe 1, 4 einen unterschiedlich großen Platzbedarf aufweisen.

Fig. 2 zeigt einen erfindungsgemäßen Möbelantrieb 1, der in diesem Ausführungsbeispiel aus einer rein mechanischen Stelleinheit als erste Baueinheit 7 und einer einen Elektromotor 9 samt Getriebe 10 aufweisenden zweiten Baueinheit 5 besteht. Weiters ist eine Abdeckung als dritte Baueinheit vorgesehen. Die einzelnen Baueinheiten 5, 7, 8 sind lösbar aneinander befestigbar. Erfindungsgemäß sind zwei Sets 12, 13 von Befestigungsstellen 12a bis 12f, 13a, 13b, 13c vorgesehen, welche in diesen Ausführungsbeispiel als einfache Schraublöcher mit Gewinde ausgebildet sind.

Das zweite Set 13 weist hier vier Befestigungsstellen 13a, 13b, 13c auf, von denen allerdings nur drei erkennbar sind. Das erste Set 12 weist sechs Befestigungsstellen 12a, 12b, 12c, 12d, 12e, 12f auf.

Fig. 3 zeigt nun eine zu Fig. 1 analoge Situation, wobei jedoch der in Fig. 3 rechte Möbelantrieb 1 gemäß der Fig. 2 ausgebildet ist. Die den Elektromotor aufweisende Baueinheit 5 ist dabei versenkt in der Wandung 3 des Möbelkorpus angeordnet, sodass nur die, die mechanische Stelleinheit bildende Baueinheit 7 über die Wandung vorsteht. Der auch elektrische Komponenten aufweisende Möbelantrieb 1 kommt dabei mit einem ebenso geringen Platzbedarf aus, wie der in Fig. 3 linksseitig angeordnete Möbelantrieb 4, welcher nur die, die mechanische Stelleinheit bildende Baueinheit 7 aufweist. Beide Möbelantriebe 1, 4 sind weiters mit einer Abdeckung 8 versehen.

Fig. 4 zeigt in perspektivischer Ansicht einen erfindungsgemäßen Möbelantrieb 1, der an einer Wandung eines nicht näher dargestellten Möbelkorpus anliegend montiert ist. Die Montage erfolgt in diesem Fall mit dem an der die mechanische Stelleinheit bildenden Baueinheit 7 angeordneten Set 12 von Befestigungsstellen 12a bis 12f.

Im Gegensatz dazu, ist in Fig. 5 der Möbelantrieb 1 mit der die elektrischen Komponenten aufweisenden Baueinheit 5 versenkt in der Wandung des Möbelkorpus montiert. Dies erfolgt über das zweite Set von Befestigungsstellen.

Zu bemerken ist, dass der in Fig. 4 dargestellte Möbelantrieb 1 entweder wie in der Fig. 4 dargestellt, anliegend an der Wandung des Möbelkorpus montiert werden kann oder analog zur Fig. 5 an der entgegengesetzten Wandung des Möbelkorpus mit der die elektrischen Komponenten aufweisende Baueinheit 5 versenkt in der Wandung angeordnet montiert werden kann.

Fig. 6 zeigt dieselbe Situation wie in Fig. 5, nur in Draufsicht auf die in Fig. 5 nicht erkennbare Seite der Wandung des Möbelkorpus. Erkennbar ist, dass der Möbelantrieb 1 mit seiner die elektrischen Komponenten aufweisenden Baueinheit 5 in eine Ausnehmung 11 der Wandung hineinragt.

## Patentansprüche

1. Möbelantrieb (1), welcher zum Antreiben eines in oder an einem Möbelkorpus bewegbar gelagerten Möbelteils im bzw. am Möbelkorpus montierbar ist, mit einem ersten Set (12) von Befestigungsstellen (12a bis 12f) zur aufliegenden Befestigung des Möbelantriebs an einer Wandung des Möbelkorpus, und einem zweiten Set (13) von Befestigungsstellen (13a, 13b, 13c), wobei der Möbelantrieb (1) sowohl elektrische als auch mechanische Komponenten aufweist, aus lösbar aneinander befestigten, unterschiedlichen Baueinheiten (5, 7, 8) besteht, das erste (12) und das zweite Set (13) von Befestigungsstellen (12a bis 12f, 13a, 13b, 13c) an unterschiedlichen Baueinheiten (5, 7, 8) angeordnet sind und alle elektrischen Komponenten des Möbelantriebs (1) gemeinsam in jener Baueinheit (5) angeordnet sind, welche das zweite Set (13) von Befestigungsstellen (13a, 13b, 13c) aufweist, **dadurch gekennzeichnet, dass** das zweite Set (13) von Befestigungsstellen (13a, 13b, 13c) zur teilweise versenkten Befestigung des Möbelantriebs (1) in einer Wandung (2, 3) des Möbelkorpus vorgesehen ist, sodass der Möbelantrieb (1) wahlweise über das erste Set (12) von Befestigungsstellen (12a bis 12f) außerhalb der Wandung (2, 3) des Möbelkorpus an dieser anliegend oder über das zweite Set (13) von Befestigungsstellen (13a, 13b, 13c) teilweise versenkt in eine Ausnehmung (11) der Wandung (2, 3) montiert ist, sodass bei Montage des Möbelantriebs (1) über das zweite Set (13) von Befestigungsstellen (13a, 13b, 13c) jene Baueinheit (5), welche alle elektrischen Komponenten des Möbelantriebs (1) aufweist, versenkt in der Wandung (2, 3) des Möbelkorpus angeordnet ist und der Möbelantrieb (1) nur mit der verbleibenden Baueinheit (7, 8) bzw. den verbleibenden Baueinheiten (7, 8) über die Wandung (2,3) des Möbelkorpus vorsteht.

2. Möbelantrieb nach Anspruch 1, **dadurch gekennzeichnet, dass** höchstens drei Baueinheiten (5, 7, 8) vorgesehen sind.

3. Möbelantrieb nach einem der Ansprüche 1 bis 2, **dadurch gekennzeichnet, dass** der Möbelantrieb (1) zur wenigstens teilweisen Erzeugung der Antriebskraft einen Elektromotor (9) aufweist.

4. Möbelkorpus mit einem Möbelantrieb (1) nach einem der Ansprüche 1 bis 3, wobei der Möbelantrieb (1) über sein zweites Set (13) von Befestigungsstellen (13a, 13b, 13c) teilweise versenkt in einer Ausnehmung (11) einer Wandung (2, 3) des Möbelkorpus montiert ist.

5. Möbelkorpus nach Anspruch 4, **dadurch gekennzeichnet, dass** im Möbelkorpus ein zweiter Möbelantrieb (1) über sein erstes Set (12) von Befestigungsstellen (12a bis 12f) an einer Wandung (2, 3) des Möbelkorpus anliegend montiert ist.

6. Möbelkorpus nach Anspruch 4 oder 5, **dadurch gekennzeichnet, dass** am Möbelkorpus eine Klappe oder Türe bewegbar gelagert ist, die durch den Möbelantrieb (1) antreibbar ist.

## Claims

1. A furniture drive (1) which for driving a furniture part mounted moveably in or to a furniture carcass can be mounted in or to the furniture carcass, comprising a first set (12) of fixing locations (12a to 12f) for fixing the furniture drive to a wall of the furniture carcass in a condition of bearing thereagainst, and a second set (13) of fixing locations (13a, 13b, 13c), wherein the furniture drive (1) has both electric and also mechanical components, comprises different structural units (5, 7, 8) which are releasably fixed together, the first (12) and the second set (13) of fixing locations (12a to 12f, 13a, 13b, 13c) are arranged on different structural units (5, 7, 8) and all electric components of the furniture drive (1) are arranged jointly in that structural unit (5) which has the second set (13) of fixing locations (13a, 13b, 13c), **characterised in that** the second set (13) of fixing locations (13a, 13b, 13c) is provided for partially recessed fixing of the furniture drive (1) in a wall (2, 3) of the furniture carcass so that the furniture drive (1) is mounted selectively by way of the first set (12) of fixing locations (12a to 12f) outside the wall (2, 3) of the furniture carcass in a condition of bearing thereagainst or by way of the second set (13) of fixing locations (13a, 13b, 13c) partially recessed in a recess (11) in the wall (2, 3), so that upon mounting of the furniture drive (1) by way of the second set (13) of fixing locations (13a, 13b, 13c) that structural unit (5) which has all electric components of the furniture drive (1) is arranged recessed in the wall (2, 3) of the furniture carcass and the furniture drive (1) projects beyond the wall (2, 3) of the furniture carcass only with the remaining structural unit or units (7, 8).

2. A furniture drive according to claim 1 **characterised in that** there are provided at most three structural units (5, 7, 8).

3. A furniture drive according to one of claims 1 and 2 **characterised in that** the furniture drive (1) has an electric motor (9) for at least partially producing the drive force.

4. A furniture carcass having a furniture drive (1) according to one of claims 1 to 3 wherein the furniture drive (1) is mounted by way of its second set (13) of fixing locations (13a, 13b, 13c) partially recessed in a recess (11) in a wall (2, 3) of the furniture carcass.

5. A furniture carcass according to claim 4 **characterised in that** a second furniture drive (1) is mounted in the furniture carcass in a condition of bearing against a wall (2, 3) of the furniture carcass by way of its first set (12) of fixing locations (12a to 12f) of the furniture drive.

6. A furniture carcass according to claim 4 or claim 5 **characterised in that** a flap or door drivable by the furniture drive (1) is mounted to the furniture carcass.

## Revendications

1. Entraînement pour meuble (1), pouvant être monté dans ou contre un corps de meuble pour l'entraînement d'une pièce de meuble montée de manière mobile dans ou contre le corps de meuble, comportant un premier ensemble (12) de points de fixation (12a à 12f) pour la fixation par application de l'entraînement pour meuble contre une cloison du corps de meuble, et un deuxième ensemble (13) de points de fixation (13a, 13b, 13c), l'entraînement pour meuble (1) comportant des composants électriques ainsi que des composants mécaniques, étant constitué de différentes unités de construction (5, 7, 8) fixées de manière amovible l'une contre l'autre, le premier ensemble (12) et le deuxième ensemble (13) de points de fixation (12a à 12f, 13a, 13b, 13c) étant disposés contre des unités de construction (5, 7, 8) différentes et tous les composants électriques de l'entraînement pour meuble (1) étant disposés dans l'unité de construction (5) qui comporte le deuxième ensemble (13) de points de fixation (13a, 13b, 13c), **caractérisé en ce que** le deuxième ensemble (13) de points de fixation (13a, 13b, 13c) est prévu pour la fixation au moins partiellement noyée de l'entraînement pour meuble (1) dans une cloison (2, 3) du corps de meuble, si bien que l'entraînement pour meuble (1) est monté au choix en dehors de la cloison (2, 3) du corps de meuble et appliqué contre celle-ci au moyen du premier ensemble (12) de points de fixation (12a à 12f), ou bien au moins partiellement noyé dans un évidement (11) de la cloison (2, 3) au moyen du deuxième ensemble (13) de points de fixation (13a, 13b, 13c), de telle manière que lors du montage de l'entraînement pour meuble (1) au moyen du deuxième ensemble (13) de points de fixation (13a, 13b, 13c), l'unité de construction (5) qui comporte tous les composants électriques de l'entraînement pour meuble (1) est disposée en étant noyée dans la cloison (2, 3) du corps de meuble, et que l'entraînement pour meuble (1) ne dépasse de la cloison (2, 3) du corps de meuble que par l'unité de construction restante (7, 8) ou les unités de construction restantes (7, 8).

2. Entraînement pour meuble selon la revendication 1, **caractérisé en ce que** trois unités de construction (5, 7, 8) au plus sont prévues.

3. Entraînement pour meuble selon la revendication 1 ou 2, **caractérisé en ce que** ledit entraînement pour meuble (1) comporte un moteur électrique (9) pour la génération au moins partielle de la force d'entraînement.

4. Corps de meuble avec un entraînement pour meuble (1) selon l'une des revendications 1 à 3, où ledit entraînement pour meuble (1) est monté partiellement noyé dans un évidement (11) d'une cloison (2, 3) du corps de meuble au moyen de son deuxième ensemble (13) de points de fixation (13a, 13b, 13c).

5. Corps de meuble selon la revendication 4, **caractérisé en ce qu'**un deuxième entraînement pour meuble (1) est monté dans le corps de meuble contre une cloison (2, 3) du corps de meuble au moyen de son premier ensemble (12) de points de fixation (12a à 12f).

6. Corps de meuble selon la revendication 4 ou 5, **caractérisé en ce qu'**un volet ou une porte entraînables par l'entraînement pour meuble (1) sont montés de manière mobile contre le corps de meuble.
